# EUROPÄISCHE PATENTSCHRIFT

(11) **EP 0 489 139 B1**
(45) Veröffentlichungstag und Bekanntmachung des Hinweises auf die Patenterteilung: **06.09.1995**
(21) Anmeldenummer: 91911960.2
(22) Anmeldetag: 21.06.1991
(51) Int. Cl.: B65D 77/06

(54) **STAPELBARE VERPACKUNG FÜR SCHÜTTGUT**
STACKABLE PACKING FOR BULK MATERIAL
EMBALLAGE EMPILABLE POUR MATIERES EN VRAC

(30) Priorität: 26.06.1990 DE 4020285
(43) Veröffentlichungstag der Anmeldung: 10.06.1992
(73) Patentinhaber: Küppersbusch, Gerd, D-42551 Velbert (DE)
(72) Erfinder: Küppersbusch, Gerd, D-42551 Velbert (DE)
(74) Vertreter: Prüfer, Lutz H., Dipl.-Phys.
(86) Internationale Anmeldenummer: EP9101149
(87) Internationale Veröffentlichungsnummer: WO9200230

(56) Entgegenhaltungen:
- EP-A- 0 365 940
- EP-A- 0 420 818
- FR-A- 2 206 241
- US-A- 2 954 901
- US-A- 3 087 655
- US-A- 3 952 940

## Beschreibung

Die Erfindung betrifft eine stapelbare Verpackung für Schüttgut nach dem Oberbegriff des Patentanspruches 1.

Eine stapelbare Verpackung ist aus der DE-A-38 29 606 bekannt. Bei der bekannten Verpackung weist ein oberer Abschnitt einer Seitenwand eine etwa schlitzförmige Ausnehmung auf, in die beim Zusammensetzen des Faltschachtelkartons und des Innenbeutels der stutzenförmige Ansatz des Innenbeutels eingehängt wird. Dann erst wird der Faltschachtelkarton aufgefaltet und der Innenbeutel befüllt. Dieser obere Seitenabschnitt ist so angeordnet, daß er im endgültigen Zustand eine waagerechte obere Fläche bildet. Der stutzenförmige Ansatz ist fest in der Ausnehmung eingeklemmt und kann nicht herausgezogen werden. Des weiteren ist der stutzenförmige Ansatz nicht direkt an der Oberkante oder an einer oberen Ecke angeordnet, daher kann das Ausgießen Schwierigkeiten machen.

Es sind weitere stapelbare Verpackungen bekannt, bei denen im unteren Bereich ein Teil es Faltschachtelkartons entfernt werden kann. Durch die dann entstandene Öffnung wird eine Ausgießöffnung im Wesentlichen waagerecht herausgezogen. Die Ausgießöffnung weist zur Entnahme der in dem Innenbeutel vorhandenen Flüssigkeit einen absperrbaren Hahn auf. Der Hahn ist so ausgelegt, daß bei Flüssigkeitsentnahme keine Luft in den Innenbeutel eintreten kann. Bei der Flüssigkeitsentnahme fällt daher der Innenbeutel in sich zusammen. Da sich die Ausgießöffnung mit dem Hahn in einem unteren Abschnitt der Verpackung befindet, ist der Hahn immer mit dem Druck der in dem Innenbeutel vorhandenen Flüssigkeit beaufschlagt. Der Hahn muß daher mechanisch aufwendig ausgelegt sein, damit er auch nach mehrfacher Benutzung zuverlässig abdichtet. Das ist bei den insbesondere aus Kostengründen aus Kunststoff hergestellten Hähnen schwierig zu erreichen.

Aus der EP-A-0 365 940 ist eine Verpackung nach dem Oberbegriff des Patentanspruchs 1 bekannt, bei der eine Ausgießöffnung durch eine Klappe geführt ist, die an der Innenseite einer Faltschachtel befestigt und um eine in der Faltschachtel liegende Achse schwenkbar ist.

Aus der US-A-2 954 901 ist eine Verpackung bekannt, bei der ein an einer oberen Kante angeordneter Abschnitt entfernbar ist.

Aus der DE-U-89 09 888 ist eine Verpackung bekannt, bei der eine Ausgießöffnung durch eine separat ausgebildete und an der Innenseite einer Faltschachtel befestigte Lasche geführt ist, die schwenkbar ist.

In der EP-A-0 420 818, die nach dem Anmeldetag der für die vorliegende Anmeldung prioritätsbegründenden Anmeldung veröffentlicht ist, aber einen älteren Zeitrang aufweist, ist eine stapelbare Verpackung für Schüttgut beschrieben, bei der nach Entfernung eines entfernbaren Aufreißstreifens eine Öffnung in dem Faltschachtel-Karton gebildet wird, durch die auf die Ausgießöffnung zugegriffen werden kann. Der entfernbare Abschnitt des Faltschachtel-Kartons ist an einer oberen Kante angeordnet. Es ist eine mit einem ersten Randabschnitt der Öffnung schwenkbar verbundene und einstückig mit dem ersten Randabschnitt ausgebildete Lasche vorgesehen, durch die der stutzenförmige Ansatz geführt ist.

Es ist Aufgabe der Erfindung, eine stapelbare Verpackung für Schüttgut der eingangs beschriebenen Art zu schaffen, bei der die oben beschriebenen Probleme vermieden werden können.

Diese Aufgabe wird durch eine stapelbare Verpackung für Schüttgut der eingangs beschriebenen Art gelöst, die durch die kennzeichnenden Merkmale des Anspruches 1 gekennzeichnet ist.

Durch die erfindungsgemäße Anordnung des entfernbaren Abschnittes hat die stapelbare Verpackung den Vorteil, daß die hinter dem entfernbaren Abschnitt angeordnete Ausgießöffnung nicht mit dem Flüssigkeitsdruck beaufschlagt wird. Daher kann die Ausgießöffnung mechanisch einfach ausgebildet sein. An die Abdichtung sind im Gebrauch nur geringe Anforderungen zu stellen. Weiterhin wird durch das Anordnen des entfernbaren Abschnittes an einer Ecke oder Kante der Vorteil erzielt, daß nach Entfernen des entfernbaren Abschnittes eine abgeschrägte Ecke oder Kante entsteht. Die Flüssigkeitsöffnung kann in dem durch die abgeschrägte Ecke oder Kante entstehenden Raum angeordnet sein, so daß sie selbst in der Benutzungsstellung nicht oder nur unwesentlich über die äußere Umfangsform der ursprünglichen Verpackung hervorsteht. Dabei hat insbesondere die Verpackung den Vorteil, daß nach dem Herausziehen besonders leicht aus der Verpackung das Schüttgut ausgegossen oder ausgeschüttet werden kann.

Bevorzugte Ausführungsformen der Erfindung sind in den Unteransprüchen gekennzeichnet.

Nach der Ausführungsform gemäß Anspruch 2 oder 3 hat die Verpackung den Vorteil, daß im herausgezogenen Zustand die Ausgießöffnung offenbleiben kann und doch keine Flüssigkeit oder anderes Schüttgut aus der Verpackung austreten kann. Nach der Weiterbildung nach Anspruch 4 hat die Verpackung den Vorteil, daß der entfernbare Abschnitt leicht abgenommen werden kann. Nach der Ausführungsform gemäß Anspruch 5 hat dagegen die Verpackung den Vorteil, daß der Innenbeutel besonders leicht aus dem Faltschachtelkarton entfernt werden kann. Nach der Ausführungsform gemäß Anspruch 6 hat die Verpackung den Vorteil, daß der Innenbeutel leicht von dem Faltschachtelkarton getrennt werden kann und von dem Faltschachtelkarton unterschiedlich entsorgt werden kann. Die Weiterbildung nach Anspruch 7 hat den Vorteil, daß die Ausgießöffnung besonders einfach an den Innenbeutel angebracht werden kann. Die Ausführungsform gemäß Anspruch 8 weist den Vorteil auf, daß die herausgezogene Ausgießöffnung nicht wieder in den Faltschachtelkarton zurückfallen kann, sondern zuverlässig gehalten ist. Dieses Halten wird noch mehr verbessert durch die Ausführungsform gemäß Anspruch 9. Die Ausführungsform nach Anspruch 10 weist den Vorteil auf, daß der Innenbeutel am Boden zuverlässig gehalten ist. Schließlich weist die Ausführungsform nach Anspruch 11 den Vorteil auf, daß der Faltschachtelkarton besonders leicht zum Entnehmen des Innenbeutels geöffnet werden kann.

Es folgt die Beschreibung von Ausführungsbeispielen anhand der Figuren. Von den Figuren zeigen:
- Fig. 1: eine Ansicht des Kartonzuschnittes für den Faltschachtelkarton;
- Fig. 2: eine perspektivische Ansicht der Verpackung in dem ungeöffneten Zustand;
- Fig. 3: eine perspektivische Ansicht einer Ausführungsform der erfindungsgemäßen Verpackung direkt nach dem Entfernen des entfernbaren Abschnittes;
- Fig. 4: eine perspektivische Ansicht der in Fig. 3 gezeigten Ausführungsform nach Herausziehen der Ausgießöffnung; und
- Fig. 5: eine Querschnittsansicht der Ausgießöffnung im herausgezogenen Zustand.

Wie in Fig. 1 gezeigt ist, weist der Kartonzuschnitt für die in Fig. 2 als Ganzes abgebildete Verpackung 1 eine erste Schmalseite 2, eine erste Breitseite 3, eine zweite Schmalseite 4 und eine zweite Breitseite 5 auf. Dabei ist die erste Schmalseite mit einer ihrer Längskanten mit einer Längskante der ersten Breitseite verbunden, die erste Breitseite ist mit ihrer anderen Längskante mit einer Längskante der zweiten Schmalseite verbunden, die zweite Schmalseite ist mit ihrer anderen Längskante mit einer Längskante der zweiten Breitseite verbunden. Schließlich ist eine Lasche 6 mit der anderen Längskante der zweiten Breitseite verbunden. Die Lasche 6 ist so auf die erste Schmalseite 2 aufklebbar, daß der Kartonzuschnitt in der Draufsicht einen rechteckigen Querschnitt bildet.

An den Unterkanten der beiden Schmalseiten und der beiden Breitseiten sind jeweils eine Bodenlasche 7, 8, 9 und 10 angebracht. Diese Bodenlaschen können um jeweils 90° um die Kante 11, 12, 13 oder 14, mit der sie mit ihrer jeweilig zugehörigen Seite verbunden sind, umgelegt werden, so daß ein Boden der Verpackung entsteht.

Wenn der Kartonzuschnitt zu der Verpackung geschlossen wird, bilden die Oberkanten 17, 18, 19 und 20 der ersten Schmal- und Breitseite und der zweiten Schmal- und Breitseite eine ebene waagerechte Fläche.

Die erste Schmalseite 2 weist an ihrer oberen, der ersten Breitseite 3 abgewandten Ecke eine Knicklinie 15 auf. An der Knicklinie 15 ist eine Lasche (16), die als ein dreieckiger Kartonabschnitt 16 ausgebildet ist, mit der ersten Schmalseite 2 verbunden. Der mit der ersten Schmalseite 2 verbundene dreieckige Kartonabschnitt 16 ist größer als das Dreieck, das die Knicklinie 15 von einer nur rechteckigen Schmalseite 2 abtrennen würde. Die Oberkante 21 des dreieckigen Kartonabschnittes 16 erstreckt sich von der Knicklinie 15 nach oben. Der Winkel, mit dem die Oberkante 21 gegenüber den Oberkanten der Schmal- und Breitseiten ansteigt, ist so gewählt, daß die Oberkante 21 nach dem Schließen des Kartonzuschnittes zu einem rechteckigen Körper in der durch die Oberkanten der Schmal- und Breitseiten gebildeten Ebene liegt, wenn der dreieckige Kartonabschnitt 16 um 45° nach innen gefaltet ist. Die Seitenkante 22 des dreieckigen Abschnittes 16 verläuft mit einem Winkel gegenüber der Seitenkante der ersten Schmalseite nach außen. Der Winkel der Seitenkante 22 gegenüber der Seitenkante der Schmalseite 2 ist so gewählt, daß diese Seitenkante 22 die Innenseite der zweiten Breitseite 5 gerade berührt, wenn der dreieckige Kartonabschnitt 16 bei dem geschlossenen Kartonzuschnitt um 45° nach innen gefaltet ist.

Zur Abstützung des dreieckigen Kartonabschnittes 16 ist an der Seitenkante 22 des dreieckigen Kartonabschnittes 16 eine schmale Kartonlasche 23 vorgesehen.

Somit ist der dreieckige Kartonabschnitt 16 als gleichschenkliges Dreieck mit der Oberkante 21 als Basis gebildet.

An der Oberkante 17 der ersten Schmalseite ist eine erste Deckellasche 24 angebracht, die um die Oberkante 17 zum Bilden eines Deckels nach innen gefaltet werden kann. Die erste Deckellasche 24 ist nur an dem Bereich der Oberkante 17 mit der ersten Schmalseite 2 verbunden, an dem nicht der dreieckige Kartonabschnitt 16 gebildet ist. Eine Seitenkante der ersten Deckellasche 24 liegt im wesentlichen in der Verlängerung der Verbindung der ersten Schmalseite und der ersten Breitseite. Die Oberkante der ersten Deckellasche ist im wesentlichen parallel zu der Oberkante 17 der ersten Schmalseite. Die der Verbindungslinie der ersten Schmalseite und der ersten Breitseite abgewandte Seitenkante der ersten Deckellasche 24 ist um 45° nach außen geneigt, so daß die erste Deckellasche eine Trapezform aufweist. Durch diese Form der ersten Deckellasche 24 wird sichergestellt, daß die erste Deckellasche 24 beim Bilden eines Deckels eine Öffnung freiläßt. Diese Öffnung entspricht gerade dem Abschnitt, der beim Falten des dreieckigen Kartonabschnittes 16 nach innen um 45° entsteht.

An der Oberkante 18 der ersten Breitseite 3 ist eine zweite Deckellasche 25 angebracht. Die zweite Deckellasche 25 ist im wesentlichen rechteckig ausgebildet. An der oberen der Verbindungslinie zwischen der ersten Schmalseite 2 und der ersten Breitseite 3 angeordneten Ecke ist ein dreieckförmiger Abschnitt weggeschnitten. Dieser weggeschnittene dreieckförmige Abschnitt entspricht gerade der Öffnung, die durch den dreieckigen Kartonabschnitt 16 abgeteilt wird, wenn der dreieckige Kartonabschnitt 16 um 45° nach innen gefaltet ist.

An der Oberkante 19 der zweiten Schmalseite 4 ist eine dritte Deckellasche 26 angebracht. Die dritte Deckellasche 26 ist im wesentlichen rechteckig ausgebildet. Die Höhe der dritten Deckellasche 26 ist so bemessen, daß sie die Öffnung nicht abdeckt, die gebildet wird, wenn der dreieckige Kartonabschnitt 16 um 45° nach innen gefaltet ist.

An der Oberkante 20 der zweiten Breitseite 5 ist eine vierte Deckellasche 22 angebracht. Die vierte Deckellasche 22 ist im wesentlichen rechteckig. Die Seitenkanten der vierten Deckellasche 27 liegen im wesentlichen in der Verlängerung der Seitenkanten der zweiten Breitseite 5. Die Höhe der vierten Deckellasche 27 ist ebenfalls wie die Höhe der zweiten Deckellasche 25 bevorzugt so gewählt, daß sich die zweite Deckellasche 25 im umgefalteten Zustand im wesentlichen zu der zweiten Breitseite 5 erstreckt und daß sich die vierte Deckellasche 27 im umgefalteten Zustand im wesentlichen zu der ersten Breitseite 3 erstreckt.

An der der zweiten Schmalseite 4 abgewandten oberen Ecke der zweiten Breitseite 5 ist eine erste Perforationslinie 28 gebildet. Diese erste Perforationslinie 28 teilt ein Dreieck von der oberen Ecke der zweiten Breitseite 5 ab. Dieses Dreieck entspricht genau dem Dreieck, das die Knicklinie 15 von der ersten Schmalseite 2 abteilen würde, wenn die erste Schmalseite 2 rechteckig ausgebildet wäre, d.h. wenn also der dreieckige Kartonabschnitt 16 nicht Kanten aufwiese, die gegenüber den Seitenkanten der ersten Schmalseite 2 geneigt sind. Damit ist die erste Perforationslinie 28 genau Symmetrisch zu der Knicklinie 15 bezüglich der Verbindungslinie der ersten Breitseite 3 und der zweiten Schmalseite 4.

Symmetrisch zu der ersten Perforationslinie 28 bezüglich der Verbindungslinie zwischen der zweiten Breitseite 5 und der Lasche 6 ist in der Lasche 6 eine zweite Perforationslinie 29 gebildet. Symmetrisch zu der ersten Perforationslinie 28 bezüglich der Oberkante 20 der zweiten Schmalseite 5 ist eine dritte Perforationslinie 30 gebildet. An der Oberkante der Lasche 6 ist über eine vierte Perforationslinie 31 ein dreieckiger Verstärkungsabschnitt 32 angeordnet. Der Verstärkungsabschnitt 32 entspricht im wesentlichen dem Dreieck, das durch die dritte Perforationslinie 30 in der vierten Deckellasche 27 abgeteilt ist.

In der ersten Breitseite 3 ist nahe der Oberkante 18 eine Aufreißperforationslinie 33 gebildet. Die Aufreißperforationslinie 33 ist so angeordnet, daß sie zusammen mit der Oberkante 18 der ersten Breitseite 3 ein flaches, gleichschenkliges Dreieck bildet, bei dem die Oberkante 18 die Basis darstellt.

Die Verpackung wird wie folgt zusammengebaut. Eine Flachfolie 34 (siehe Fig. 5) wird auf die Innenseite des unter Bezugnahme auf Fig. 1 beschriebenen Kartonzuschnittes gelegt. Durch den dreieckigen Kartonabschnitt 16 und die Folie 34 wird ein Loch 35 gestanzt. Durch das Loch 35 wird eine Ausgießöffnung 36 mit einem stutzenförmigen Ansatz 37 und einem Flansch 38 sowie einem aufgeheizten Preßform-Stutzen 39 eingesetzt und mittels entsprechend ausgeformter Preßwerkzeuge so verformt, daß eine formschlüssige, dichte und drehsichere Verbindung entsteht. Im Anschluß an den Preßformvorgang wird eine Kappe 40 dichtend auf den stutzenförmigen Ansatz 37 aufgesetzt.

Die Flachfolie 34 wird parallel zur Längsachse doppelt gelegt und die beiden Folienenden zu einer dichten Längsnaht gesiegelt oder geschweißt. Somit ist ein flachliegender Folienschlauch entstanden, der an seinem oberen Ende mit einer Kopfnaht versehen wird. Hierzu werden die beiden Knicklinien es Folienschlauches so verschoben, daß die Kopfnaht später im aufgerichteten Zustand des entstehenden Innenbeutels achsparallel zu den Breitseiten der Verpackung steht.

Durch gegenläufige Vakuumsauger wird der flachliegende Folienschlauch aufgerichtet und über einen Formstempel gestülpt. Während der Stülpbewegung wird der Kartonzuschnitt mit seiner Innenseite an Leimdüsen zum Beleimen der Lasche 6, der Bodenlaschen 7, 8, 9 und 10 und der ersten bis vierten Deckellasche 24, 25, 26 und 27 vorbeigeführt. Wenn die Stülpbewegung abgeschlossen ist, werden die vom Formstempel abstehenden Kartonflächen nacheinander durch Faltelemente umgelegt und angepreßt. Dabei entsteht eine feste Kartonmanschette um den Formstempel in Form eines Quaders, bei dem die erste und zweite Schmalseite und die erste und zweite Breitseite die Seitenflächen bilden, die Bodenlaschen die Bodenfläche bilden un die Deckellaschen den Deckel bilden. Im Bereich des dreieckigen Kartonabschnittes 16 weist der Formstempel eine Ausnehmung auf, damit der dreieckige Kartonabschnitt 16 und die Ausgießöffnung 36 nach innen ausweichen können.

Die im Deckelbereich fertig konfektionierte Verpackung wird vom Formstempel abgezogen und um 180° gedreht, so daß sie von einer Füll- und Verschließmaschine übernommen werden kann. Sie wird befüllt, der Innenbeutel wird im Bodenbereich durch eine zu den Breitseiten parallele Längsnaht versiegelt oder verschweißt. Zunächst wird eine an einer der beiden Breitseiten angebrachte Bodenlasche 8 oder 10 um 90° umgelegt. Danach werden die durch die Längsnaht entstandenen Zipfel des inneren Folienbeutels nach innen gelegt. Danach werden die beiden an den Schmalseiten 2 und 4 angebrachten Bodenlaschen 7 und 9 nach innen umgelegt, schließlich wird die andere der beiden Bodenlaschen der Breitseiten umgelegt. Dadurch geraten die beiden Innenbeutelzipfel zwischen die Staub- und Klebelaschen des Kartonbodens, wodurch der Innenbeutel eine nützliche Verankerung erfährt.

Auf diese Weise wird die fertige, in Fig. 2 gezeigte Verpackung 1 hergestellt, die dem Verbraucher in der in Fig. 2 gezeigten Form gegenübertritt.

Bei der Benutzung trennt der Verbraucher die erste, zweite und dritte Perforationslinie 28, 29 und 30 auf, eventuell auch die vierte Perforationslinie 31. Dieses wird durch einen Hilfsschnitt 41 in der Lasche 6 in dem durch die zweite Perforationslinie 29 abgetrennten Dreieck erleichtert. Wenn die erste, zweite und dritte Perforationslinie 28, 29 und 30 durchtrennt sind, kann eine pyramidenförmige Kappe, deren Basislinien durch die erste, zweite und dritte Perforationslinie 28, 29 und 30 gegeben ist, abgenommen werden. Hinter der so entstandenen Öffnung 42 ist die Ausgießöffnung 36 zugänglich. Bei der Herstellung ist die Ausgießöffnung im Inneren der Verpackung wohlverwahrt geblieben. Jetzt ergreift der Benutzer die Ausgießöffnung 36 und zieht sie aus der Öffnung 42 heraus. Dabei schwenkt der dreieckige Kartonabschnitt 16 um die Knickllinie 15, bis die Seitenkante 22 des dreieckigen Kartonabschnittes 16 gegen die zweite Seitenwand 5 stößt. Dann liegt die schmale Kartonlasche 23 des dreieckigen Kartonabschnittes 16 flach gegen die zweite Breitseite 5. Es ergibt sich dadurch der in Fig. 4 gezeigte Zustand.

Der dreieckige Kartonabschnitt 16 deckt die Öffnung 42 genau ab, der Flansch 38 der Ausgießöffnung 36 ist so weit herausgezogen, daß ein vorstehender Abschnitt 43 des Flansches 38 hinter die Kante an der Oberseite 27 oder die Kante an der Breitseite 5 rastet, so daß die Ausgießöffnung nicht zurück in die Verpackung rutschen kann (vgl. Fig. 5). Jetzt kann ohne Schwierigkeiten die Kappe 40 oder ein anderer Verschluß der Ausgießöffnung 36 abgenommen werden und das in dem Innenbeutel vorhandene Schüttgut ausgeschüttet werden. Da die Unterkante des stutzenförmigen Ansatzes 7 fast auf der Höhe der Oberseite des Behälters liegt, kann der Behälter praktisch bis zu seiner Oberseite aufgefüllt werden, ohne daß beim Öffnen der Ausgießöffnung 36 Schüttgut aus der Ausgießöffnung 36 austritt. Ein Wiederverschließen der Ausgießöffnung ist nur dann nötig, wenn das Schüttgut geschützt werden soll.

Wenn die Verpackung ganz entleert ist, trennt der Benutzer die Perforationslinie 33 in der ersten Breitseite auf. Dann kann die zweite Deckellasche 25 und darauffolgend die erste und dritte Deckellasche 24 und 26 sowie die vierte Deckellasche 27 hochgeklappt werden. Der Benutzer hat freien Zugriff zu dem Innenbeutel und kann ihn aus dem Faltschachtelkarton herausnehmen. Das Herausziehen der Ausgießöffnung 36 aus dem dreieckigen Kartonabschnitt 16 wird durch einen Hilfsschnitt 44 erleichtert. Dann können der Faltschachtelkarton als Papierprodukt und der Innenbeutel als Kunststoffprodukt getrennt entsorgt werden. Es werden also weder die Papierabfälle mit Kunststoff belastet, noch werden die Kunststoffabfälle mit Papier belastet. Wenn nur die letzte Bodenlasche 8 oder 10 auf die darunterliegenden Bodenlaschen 7 oder 9 geklebt ist, kann der Innenbeutel auch leicht aus seiner Einfassung am Boden herausgezogen werden.

Nach einer anderen Ausführungsform wird nicht ein pyramidenförmiger, mit dreiseitiger Basis versehener Eckabschnitt abgetrennt. Vielmehr wird ein Abschnitt in der Mitte einer Oberkante einer Schmalseite abgetrennt. Dann haben die Perforationslinien sowohl auf der Deckelseite als auch auf der entsprechenden Schmalseite Rechteckform. Die Ausgießöffnung ist dann durch einen rechteckigen Kartonabschnitt geführt, der wiederum entweder um eine Knicklinie schwenkbar ausgebildet sein kann.

## Patentansprüche

1. Stapelbare Verpackung für Schüttgut
mit einem äußeren, eine mechanische Festigkeit vorsehenden Faltschachtel-Karton und einem in dem Faltschachtel-Karton angeordneten, das Schüttgut aufnehmenden dichten Innenbeutel, der eine einen stutzenförmigen Ansatz (37) aufweisende Ausgießöffnung (36) aufweist, die hinter einem entfernbaren Abschnitt im oberen Bereich des Faltschachtel-Kartons angeordnet ist, nach dessen Entfernung eine mit im wesentlichen der geschlossenen Kontur des entfernbaren Abschnittes korrespondierende Öffnung (42) in dem Faltschachtel-Karton vorhanden ist, durch die auf die Ausgießöffnung (36) zugegriffen werden kann, wobei der Faltschachtel-Karton eine im Bereich der Öffnung angebrachte schwenkbare Lasche aufweist, durch die der stutzenförmige Ansatz geführt ist,
dadurch gekennzeichnet, daß der entfernbare Abschnitt des Faltschachtel-Kartons an einer oberen Ecke oder oberen Kante angeordnet ist und
daß die Lasche (16) mit einem ersten Randabschnitt (15) der Öffnung (42) einstückig verbunden ist.

2. Verpackung nach Anspruch 1,
dadurch gekennzeichnet, daß die Ausgießöffnung (36) nach dem Entfernen des Abschnittes ein Stück aus dem Faltschachtel-Karton herausziehbar ist.

3. Verpackung nach Anspruch 2,
dadurch gekennzeichnet, daß die Unterkante des stutzenförmigen Ansatzes (37) nach dem Herausziehen im wesentlichen auf der gleichen Höhe angeordnet ist wie die Oberseite des Faltschachtel-Kartons.

4. Verpackung nach einem der Ansprüche 1 bis 3,
dadurch gekennzeichnet, daß der entfernbare Abschnitt mit dem Faltschachtel-Karton durch eine Perforation (28, 29, 30) verbunden ist.

5. Verpackung nach einem der Ansprüche 1 bis 4,
dadurch gekennzeichnet, daß die Lasche (16) einen Hilfsschnitt (44) aufweist, der das Herausziehen der Ausgießöffnung (36) aus der Lasche (16) erleichtert.

6. Verpackung nach einem der Ansprüche 1 bis 5,
dadurch gekennzeichnet, daß der Innenbeutel lose in dem Faltschachtel-Karton liegt.

7. Verpackung nach einem der Ansprüche 1 bis 6,
dadurch gekennzeichnet, daß der stutzenförmige Ansatz (37) einen Flansch (38) aufweist, der dichtend mit dem Innenbeutel verbunden ist.

8. Verpackung nach Anspruch 7,
dadurch gekennzeichnet, daß der stutzenförmige Ansatz (37) einen sich in Richtung des Flansches (38) erstreckenden Vorsprung (43) aufweist, der nach dem Herausziehen hinter einem zweiten Randabschnitt der Öffnung (42) ein rastet.

9. Verpackung nach einem der Ansprüche 1 bis 8,
dadurch gekennzeichnet, daß die Lasche (16), durch die sich der stutzenförmige Ansatz (37) erstreckt, im wesentlichen die gleiche Form aufweist wie die nach Entfernen des Abschnitts entstandene Öffnung (42), und daß beim Herausziehen der Ausgießöffnung (36) die Lasche (16) hinter einen Rand oder eine Ecke der Öffnung (42), bevorzugt eine untere Ecke, rastet.

10. Verpackung nach einem der Ansprüche 1 bis 9,
dadurch gekennzeichnet, daß der Faltschachtel-Karton an seinem Boden zwei überlappende Bodenlaschen (7, 9; 8, 10) zum Verschließen des Bodens aufweist, zwischen denen im verschlossenen Zustand ein Zipfel des Innenbeutels gehalten ist.

11. Verpackung nach einem der Ansprüche 1 bis 10,
dadurch gekennzeichnet, daß der Faltschachtel-Karton eine perforierte Linie (33) aufweist, nach deren Auftrennung der Faltschachtel-Karton geöffnet werden kann und der Innenbeutel entnommen werden kann.

12. Verpackung nach einem der Ansprüche 1 bis 11, dadurch gekennzeichnet,
daß der Faltschachtel-Karton aus einem Kartonzuschnitt (Fig. 1) ausgebildet ist.

## Claims

1. Stackable packaging for pourable material, having an outer folding box which provides mechanical strength and having a sealed inner bag which is arranged in the folding box, receives the pourable material and exhibits a pour-out opening (36) which exhibits a nozzle-like extension (37) and is arranged behind a removable portion in the upper region of the folding box, the removal of which portion results in an opening (42) which corresponds essentially to the closed contour of the removable portion, is located in the folding box, and through which the pour-out opening (36) can be grasped, the folding box exhibiting a pivotable flap which is fitted in the region of the opening and through which the nozzle-like extension is guided; characterized in that the removable portion of the folding box is arranged at an upper corner or upper edge; and in that the flap (16) is connected integrally to a first border portion (15) of the opening (42).

2. Packaging according to Claim 1, characterized in that, after the removal of the portion, the pour-out opening (36) can be drawn some way out of the folding box.

3. Packaging according to Claim 2, characterized in that, after being drawn out, the lower edge of the nozzle-like extension (37) is arranged essentially at the same level as the upper side of the folding box.

4. Packaging according to one of Claims 1 to 3, characterized in that the removable portion is connected to the folding box by a perforation (28, 29, 30).

5. Packaging according to one of Claims 1 to 4, characterized in that the flap (16) exhibits an auxiliary cut (44) which makes it easier to draw the pour-out opening (36) out of the flap (16).

6. Packaging according to one of Claims 1 to 5, characterized in that the inner bag is positioned loosely in the folding box.

7. Packaging according to one of Claims 1 to 6, characterized in that the nozzle-like extension (37) exhibits a flange (38) which is connected to the inner bag in a sealing manner.

8. Packaging according to Claim 7, characterized in that the nozzle-like extension (37) exhibits a protrusion (43) which extends in the direction of the flange (38) and, after drawing out, latches in behind a second border portion of the opening (42).

9. Packaging according to one of Claims 1 to 8, characterized in that the flap (16) through which the nozzle-like extension (37) extends is of essentially the same form as the opening (42) which is produced after the portion has been removed; and in that, when the pour-out opening (36) is drawn out, the flap (16) latches behind a border or a corner of the opening (42), preferably a lower corner.

10. Packaging according to one of Claims 1 to 9, characterized in that, on its base, the folding box exhibits two overlapping base flaps (7, 9; 8, 10) which are intended for closing up the base and between which, in the closed state, an extremity of the inner bag is retained.

11. Packaging according to one of Claims 1 to 10, characterized in that the folding box exhibits a perforated line (33) after the severing of which the folding box can be opened and the inner bag can be removed.

12. Packaging according to one of Claims 1 to 11, characterized in that the folding box is formed from a box blank (Figure 1).

## Revendications

1. Emballage empilable pour matières en vrac, comprenant un carton de boîte extérieur, doté d'une résistance mécanique, et un sac interne étanche, qui est agencé dans le carton de boîte, reçoit la matière en vrac et comporte un orifice de déversement (36) qui présente un bout en forme de tubulure (37) et est agencé dans la zone supérieure du carton de boîte derrière une section éliminable, après l'élimination de laquelle il existe dans le carton de boîte une ouverture (42) qui correspond sensiblement au contour fermé de la section éliminable et à travers laquelle on peut accéder à l'orifice de déversement (36), le carton de boîte présentant une patte pivotante qui est agencée dans la zone de l'ouverture et à travers laquelle le bout en forme de tubulure est guidé,
caractérisé en ce que la section éliminable du carton de boîte est agencée à un coin supérieur ou bord supérieur et en ce que la patte (16) est reliée d'une pièce à une première section de bord (15) de l'ouverture (42).

2. Emballage suivant la revendication 1, caractérisé en ce que l'orifice de déversement (36) peut, après l'élimination de la section, être extrait d'un bout en dehors du carton de boîte.

3. Emballage suivant la revendication 2, caractérisé en ce que le bord inférieur du bout en forme de tubulure (37) est, après l'extraction, agencé sensiblement à la même hauteur que le côté supérieur du carton de boîte.

4. Emballage suivant l'une des revendications 1 à 3, caractérisé en ce que la section éliminable est reliée au carton de boîte par une perforation (28, 29, 30).

5. Emballage suivant l'une des revendications 1 à 4, caractérisé en ce que la patte (16) présente une découpe auxiliaire (44) qui facilite l'extraction de l'orifice de déversement (36) hors de la patte (16).

6. Emballage suivant l'une des revendications 1 à 5, caractérisé en ce que le sac interne se trouve de manière lâche dans le carton de boîte.

7. Emballage suivant l'une des revendications 1 à 6, caractérisé en ce que le bout en forme de tubulure (37) présente une bride (38) qui est reliée de manière étanche au sac interne.

8. Emballage suivant la revendication 7, caractérisé en ce que le bout en forme de tubulure (37) présente une saillie (43) qui s'étend suivant la direction de la bride 38 et qui, après l'extraction, prend derrière une deuxième section de bord de l'ouverture (42).

9. Emballage suivant l'une des revendications 1 à 8, caractérisé en ce que la patte (16), a travers laquelle s'étend le bout en forme de tubulure (37), présente sensiblement la même forme que l'ouverture (42) formée après l'élimination de la section et en ce que, lors de l'extraction de l'orifice de déversement (36), la patte (16) s'engage derrière un bord ou un coin de l'ouverture (42), de préférence un coin inférieur.

10. Emballage suivant l'une des revendications 1 à 9, caractérisé en ce que le carton de boîte présente à son fond, pour la fermeture du fond, deux pattes de fond (7, 9; 8, 10) qui se recouvrent et entre lesquelles, à l'état fermé, est maintenu un bout du sac interne.

11. Emballage suivant l'une des revendications 1 à 10, caractérisé en ce que le carton de boîte présente une ligne perforée (33) après détachement de laquelle le carton de boîte peut être ouvert et le sac interne peut être prélevé.

12. Emballage suivant l'une des revendications 1 à 11, caractérisé en ce que le carton de boîte est réalisé à partir d'un flan en carton (figure 1).
